# EUROPÄISCHE PATENTSCHRIFT

(11) **EP 3 037 378 B1**
(45) Veröffentlichungstag und Bekanntmachung des Hinweises auf die Patenterteilung: **14.02.2018**
(21) Anmeldenummer: 15197941.6
(22) Anmeldetag: 04.12.2015
(51) Int. Cl.: B66F 9/22

(54) **VERFAHREN ZUR HYDRAULIKDRUCKMESSUNG BEI EINEM FLURFÖRDERZEUG**
METHOD FOR HYDRAULIC PRESSURE MEASUREMENT IN AN INDUSTRIAL TRUCK
PROCEDE DESTINE A LA MESURE DE LA PRESSION HYDRAULIQUE D'UN CHARIOT DE MANUTENTION

(30) Priorität: 22.12.2014 DE 102014119469
(43) Veröffentlichungstag der Anmeldung: 29.06.2016
(73) Patentinhaber: STILL GmbH, 22113 Hamburg (DE)
(72) Erfinder: Haake, Kai, 21073 Hamburg (DE)
(74) Vertreter: Patentship Patentanwaltsgesellschaft mbH

(56) Entgegenhaltungen:
- EP-A1- 2 549 642
- EP-A2- 1 369 377
- EP-A2- 1 953 114
- DE-T5-112012 000 056
- US-A- 5 666 295

## Beschreibung

Die Erfindung betrifft ein Verfahren zur Hydraulikdruckmessung bei einem Flurförderzeug. Insbesondere betrifft die Erfindung ein Verfahren zur Messung des Druckwertes des Drucks in einem Hydrauliksystem einer Arbeitsvorrichtung bei einem Flurförderzeug, bei dem durch einen Pumpenmotor eine Hydraulikpumpe zur Druckerzeugung angetrieben wird und durch eine Fahrzeugsteuerung ein Antriebsdrehmoment des Pumpenmotors erfasst wird.

Flurförderzeuge, darunter insbesondere alle Formen von Gabelstaplern, weisen Arbeitsvorrichtungen auf, die zur Handhabung der zu transportierenden Lasten dienen. Im Regelfall sind diese Arbeitsvorrichtungen hydraulisch betrieben, da durch ein Hydrauliksystem eine große Leistungsdichte sowie große Kräfte erreicht werden können. Beispiele hierfür sind Hubmasten, an denen eine Lastaufnahmevorrichtung, etwa eine Lastgabel, höhenbeweglich geführt ist und bei denen die Hubbewegung durch einen hydraulischen Hubzylinder bewirkt wird sowie gegebenenfalls eine Neigung des Hubmastes durch einen Neigezylinder eingestellt wird.

Das Hydrauliksystem wird dabei durch eine Hydraulikpumpe mit unter Druck stehendem Hydraulikfluid versorgt, die durch einen Elektromotor oder im Falle eines durch einen Verbrennungsmotor angetriebenen Flurförderzeugs auch durch den Verbrennungsmotor angetrieben wird. Zur Steuerung des Hydrauliksystems, aber auch aus Sicherheitsgründen zur Überwachung sowie zur Erfassung von Betriebsparametern, beispielsweise einer auf einer Lastaufnahmevorrichtung aufliegenden Last, wird der Druck in dem Hydrauliksystem oftmals durch einen Drucksensor erfasst und an eine Fahrzeugsteuerung weitergeleitet. Ein typisches Ausführungsbeispiel eines solchen Drucksensors sind Membransensoren.

Dabei ist oftmals eine Redundanz erforderlich oder erwünscht. Der Einsatz eines zweiten Drucksensors mit identischer oder gleicher Technik birgt jedoch einige Nachteile. So entsteht zunächst die Gefahr von Common-Cause-Fehlern, dass folglich derselbe Fehler bei einer Falschmessung identisch auftritt. Auch entstehen zusätzlicher Aufwand aufgrund der erforderlichen weiteren Verkabelung, einer notwendigen Einbauposition wie auch eine Halterung für den Drucksensor sowie die damit verbundenen Kosten. Diese Probleme können sich multiplizieren, wenn mehrere Sensoren für verschiedene Teilkreise oder Abschnitte des Hydrauliksystems vorhanden sind, die dann jeweils redundant ausgelegt werden sollen.

In der EP 1 369 377 A2 ist ein Verfahren zur Angleichung des Druckes zwischen einer Pumpe und einem Wegeventil an den Druck zwischen dem Wegeventil und dem Hubantrieb beschrieben, um beim Nutzsenken eines Hubantriebs eines Flurförderzeugs einen Stoß zu vermeiden, der auftritt, wenn beim Nutzsenken beim Öffnen des Wegeventils der Druck zwischen dem Wegeventil und dem Hubantrieb höher ist als der Druck zwischen der Pumpe und dem Wegeventil. Beim Nutzsenken wird hierzu zuerst die von einem Elektromotor angetriebene Pumpe in einem Pumpenbetrieb betrieben, so dass der Druck in dem Zweig zwischen der Pumpe und dem Wegeventil ansteigt, und überwacht, wenn der Druck in dem Zweig zwischen der Pumpe und dem Wegeventil an den Druck zwischen Wegeventil und Hubantrieb angeglichen ist, und danach das Wegeventil für den Nutzsenkenvorgang geöffnet, in dem die Pumpe und der Antriebsmotor der Pumpe in einem Generatorbetrieb betrieben werden. Für diesen Druckangleich wird überwacht, wenn der Druck in dem Zweig zwischen Pumpe und Wegeventil nicht mehr weiter ansteigt bzw. das Drehmoment des Antriebsmotors nicht mehr weiter ansteigt. Hierzu wird die erste Ableitung (Steigung) des Verlaufs des Drehmoments des Antriebsmotors überwacht und im Fall, dass diese Ableitung den Wert Null erreicht, davon ausgegangen, dass der Druck in dem Zweig zwischen Pumpe und Wegeventil an den Druck zwischen Wegeventil und Hubantrieb angehoben wurde, so dass der Nutzsenkenvorgang gestartet werden kann.

Die US 5 666 295 A offenbart eine Lastgewichtsbestimmung durch Erfassung des Hydraulikdrucks mittels eines Drucksensors, der den Hydraulikdruck in einer zu einem Hubzylinder geführten Hydraulikleitung erfasst.

Die DE 11 2012 000 056 T5 offenbart eine Steuerung eines hydraulisch angetriebenen Gabelstaplers, um eine Kriechgang-Fahrt durchzuführen.

Der vorliegenden Erfindung liegt daher die Aufgabe zugrunde, ein Verfahren zur Druckmessung in einem Hydrauliksystem eines Flurförderzeugs zur Verfügung zu stellen, das die zuvor genannten Nachteile vermeidet und mit dem mit geringem Aufwand eine Druckerfassung möglich ist, insbesondere als redundantes System zur Überprüfung einer Druckmessung durch einen Drucksensor.

Diese Aufgabe wird durch ein Verfahren mit den Merkmalen des unabhängigen Patentanspruchs 1 gelöst. Vorteilhafte Weiterbildungen der Erfindung sind in den Unteransprüchen angegeben.

Die Aufgabe wird erfindungsgemäß dadurch gelöst, dass bei einem Verfahren zur Messung des Druckwertes des Drucks in einem Hydrauliksystem einer Arbeitsvorrichtung bei einem Flurförderzeug, bei dem durch einen Pumpenmotor eine Hydraulikpumpe zur Druckerzeugung angetrieben wird und durch eine Fahrzeugsteuerung ein Antriebsdrehmoment des Pumpenmotors erfasst wird, von der Fahrzeugsteuerung als Druckwert des Drucks das Antriebsdrehmoment multipliziert mit einem Proportionalitätsfaktor zuzüglich eines Korrekturfaktors bestimmt wird.

Vorteilhaft kann ein Drucksensor bei nicht sicherheitsrelevanten Systemen bzw., soweit dies zulässig ist, vollständig entfallen für die Überwachung des Hydrauliksystems und es werden Kosten und Bauraum eingespart. Soweit eine redundante Überprüfung eines Drucksensors gewünscht wird, ist hierfür kein zweiter Drucksensor erforderlich. Insbesondere erfolgt die Erfassung des Druckwertes des Drucks auch durch ein gänzlich abweichendes System und ist die Wahrscheinlichkeit des Auftretens desselben Fehlers gering. Das äußere Drehmoment M, das an dem Pumpenmotor anliegt ist ideal betrachtet proportional zum Druck Pₚ und es gilt: ${P}_{p} = {k}_{1} * M + {k}_{2}$ wobei k₁ sowie k₂ Konstanten sind, die von der Drehzahl und weiteren Randgrößen abhängen können. Da beispielsweise bei Elektromotoren aus Sensorwerten wie insbesondere dem Motorstrom das Antriebsdrehmoment durch eine Fahrzeugsteuerung gut zu bestimmen ist, aber auch zumeist bei Verbrennungsmotoren aus einer Motorsteuerung Werte des Antriebsdrehmoments ausgelesen werden können, lässt sich folglich gut ein Druckwert bestimmen.

Vorteilhaft ist der Pumpenmotor ein Elektromotor und wird das Antriebsdrehmoment aus Strom und/oder Spannung bestimmt.

Bei einem Elektromotor als Pumpenmotor lässt sich das Antriebsmoment sehr gut aus dem Strom bestimmen, solange die Spannung relativ konstant ist. Für eine genauere Bestimmung kann auch noch die Änderung der Spannung, insbesondere ein Spannungseinspruch bei hohem Strom berücksichtigt werden.

In den Korrekturfaktor kann eine Druckdifferenz für einen Druckabfall bis zu einem Ort der Druckbestimmung eingerechnet werden.

Zwischen der Hydraulikpumpe und den Hydraulikfluid aufnehmenden Arbeitselementen bzw. einem Ort der Druckbestimmung, beispielsweise durch einen Drucksensor, liegt eine ein gewisser Abstand, der durch Hydraulikschläuche, Leitungen sowie dazwischen liegende Ventilblöcke zur Aufteilung des Hydrauliksystems in Teilzweige sowie zur Regelung des Zustroms des Hydraulikfluids bei mehreren Verbrauchern verbunden ist. Für den stationären Fall eines konstanten Flusses des Hydraulikfluids kann dieser Druckabfall wie folgt berücksichtigt werden für einen Druck am Ort der Druckbestimmung P_{S}: ${P}_{S} = {P}_{p} + Δ P$ und entsprechend: ${P}_{S} = {k}_{1} * M + {k}_{3}$ wobei durch k₃ = k₂ + ΔP der Druckabfall durch die Strecke in dem Korrekturfaktor berücksichtigt ist. Dieser Ansatz kann auch näherungsweise im quasi stationären Fall mit als zeitunabhängig vorausgesetzten Konstanten k₁ und k₃ gewählt werden, wenn der Druckabfall über die Leitungsstrecke, der in k₃ enthalten ist, als klein gegenüber dem stationären Druck am Ort der Druckbestimmung angesehen werden kann: ${P}_{S} > > {k}_{3}$

In einer weiteren Ausgestaltung des Verfahrens wird zur Bestimmung der Druckdifferenz von der Fahrzeugsteuerung erfasst, welche Teilzweige des Hydrauliksystems durch Ventileinrichtungen mit der Hydraulikpumpe verbunden sind.

Die zuvor genannten Gleichungen gehen von der Annahme aus, dass die Hydraulikpumpe nur einen Hydraulikzweig versorgt, in dem sich der Ort der Druckbestimmung befindet. Da jedoch oft von einer Hydraulikpumpe mehrere Verbraucher über entsprechende Ventileinrichtungen angesteuert und versorgt werden, beispielsweise eine Neigevorrichtung neben einer Hubvorrichtung, ist es vorteilhaft, wenn die Fahrzeugsteuerung erfasst, welcher der Teilzweige des Hydrauliksystems mit der Hydraulikpumpe verbunden ist und daher gerade mit dem Druck beaufschlagt wird, den die Hydraulikpumpe erzeugt. Gegebenenfalls lässt sich über Ventilstellungen sowie eine Förderleistung der Hydraulikpumpe der Durchfluss des Hydraulikfluids abschätzen und damit der Druckabfall genauer erfassen, der die Größe der Konstante k₃ bestimmt. Damit kann eine zusätzliche Abschätzung und Verifizierung der obigen Gleichung (4) erfolgen.

Der Proportionalitätsfaktor kann abhängig von einer Drehzahl der Hydraulikpumpe bestimmt werden.

Vorteilhaft werden für den Proportionalitätsfaktor Werte in einer Messserie bestimmt und sind in der Fahrzeugsteuerung abgespeichert.

Durch eine geeignete Messserie, beispielsweise bei einem Elektromotor als Pumpenmotor des Motorstroms, kann auf einfache Art und Weise empirisch die Größe des Proportionalitätsfaktors in der Abhängigkeit von den Randparametern, insbesondere der Drehzahl bestimmt werden.

Der Korrekturfaktor kann abhängig von einer Drehzahl der Hydraulikpumpe und/oder einem Ort der Druckbestimmung bestimmt wird.

Für den Korrekturfaktor können Werte in einer Messserie bestimmt werden und in der Fahrzeugsteuerung abgespeichert sein.

Durch eine geeignete Messserie kann auch auf einfache Art und Weise empirisch die Größe des Korrekturfaktors in der Abhängigkeit von den Randparametern, insbesondere der Drehzahl bestimmt werden. Solche geeignete Messserien liegt dann vor, wenn sie zeitlich zusammenhängen, keine "ausreißenden" Werte bzw. Signalspitzen zeigen, einen plausiblen quasi-stationären Bereich des Hydraulikfluids-Flusses bzw. eine relative Konstanz von k₁ und k₃ aufweisen und eine ausreichend große Signaländerung über der Zeit und somit einen Informationsgehalt aufweisen.

Es kann am Ort der Druckbestimmung ein Drucksensor angeordnet sein.

Dadurch wird eine Überprüfung der Funktion des Drucksensors und von dessen Sensorwerten möglich. Es kann eine Redundanz der Druckmessung erreicht werden.

Dabei kann eine Differenzmessung ΔP = |Pₚ - P_{S}| bei Kenntnis des Proportionalitätsfaktors k₁ und Korrekturfaktors k₃ erfolgen. Für eine Überprüfung des Drucksensors kann diese Differenz ΔP auf einen zulässigen Wert überwacht werden, der beispielsweise durch eine Selbstkalibrierung zunächst bestimmt wird. Dabei kann eine Minimal- und Maximalmessung des Differenzwertes, aber auch beispielsweise eine Bestimmung des Durchschnittswertes erfolgen.

Vorteilhaft führt die Fahrzeugsteuerung zur Überprüfung des Drucksensors eine Korrelationsmessung durch.

Zur Überprüfung der Funktion des Drucksensors kann eine Korrelationsmessung als Kreuzkorrelation über die Messreihen aufgenommen werden. Dabei sollte diese Kreuzkorrelation unabhängig sein von einer Streckung a und einer Verschiebung b und es sollte gelten: $Corr \left({P}_{S} , {P}_{P}\right) = corr \left({P}_{S} , a * {P}_{P} + b\right)$

Wenn k₁ und k₂ über das Messintervall ausreichend konstant bleiben, gilt dieser Zusammenhang. Durch ein zeitlich veränderliches Signal kann dann eine Aussage über die Signalverwandtschaft getroffen werden und die Funktion des Drucksensors überprüft werden.

Weitere Vorteile und Einzelheiten der Erfindung werden anhand des in den schematischen Figuren dargestellten Ausführungsbeispiels näher erläutert. Hierbei zeigt die Figur ein Schema des erfindungsgemäßen Verfahrens. Ein Elektromotor 1 als Pumpenmotor 2 treibt eine Hydraulikpumpe 3 an, die über eine Leitung 4 und eine Ventileinrichtung 5 in einem Teilzweig 6 Hydraulikfluid unter Druck einem Ort der Druckbestimmung 7 zuführt. In dem Teilzweig 6 befindet sich ein hydraulischer Verbraucher 8, in dem Beispielsfall ein Hydraulikzylinder 9, wie er etwa für eine Hubeinrichtung eines Hubmastes eingesetzt wird. Durch die Ventileinrichtung 5 können weitere Teilzweige 10 des Hydrauliksystems mit Hydraulikfluid beaufschlagt werden.

Aus einem Motorstrom des Elektromotors 1 kann über einen Proportionalitätsfaktor k₁ ein Druckwert Pₚ bestimmt werden. Durch einen Korrekturfaktor k₃ wird insbesondere ein Druckabfall ΔP bis zu dem Ort der Druckbestimmung 7 korrigiert. Durch das erfindungsgemäße Verfahren ist es möglich, einen an dem Ort der Druckbestimmung 7 angeordneten Drucksensor 12 in seiner Funktion zu überwachen, beispielsweise indem der Differenzwert zwischen bestimmtem Druck Pp und dem von dem Drucksensor erfassten Druck P_{S} überwacht wird. Alternativ oder daneben ist es auch denkbar, durch eine Kreuzkorrelationsbestimmung die Funktion des Drucksensors 12 zu überwachen.

## Patentansprüche

1. Verfahren zur Messung des Druckwertes des Drucks in einem Hydrauliksystem einer Arbeitsvorrichtung bei einem Flurförderzeug, bei dem durch einen Pumpenmotor (2) eine Hydraulikpumpe (3) zur Druckerzeugung angetrieben wird und durch eine Fahrzeugsteuerung ein Antriebsdrehmoment des Pumpenmotors (2) erfasst wird,
**dadurch gekennzeichnet,**
**dass** von der Fahrzeugsteuerung als Druckwert des Drucks das Antriebsdrehmoment multipliziert mit einem Proportionalitätsfaktor zuzüglich eines Korrekturfaktors bestimmt wird.

2. Verfahren nach Anspruch 1,
**dadurch gekennzeichnet,**
**dass** der Pumpenmotor (2) ein Elektromotor (1) ist und das Antriebsdrehmoment aus Strom und/oder Spannung bestimmt wird.

3. Verfahren nach Anspruch 1 oder 2,
**dadurch gekennzeichnet,**
**dass** in den Korrekturfaktor eine Druckdifferenz für einen Druckabfall (ΔP) bis zu einem Ort der Druckbestimmung (7) eingerechnet wird.

4. Verfahren nach Anspruch 3,
**dadurch gekennzeichnet,**
**dass** zur Bestimmung der Druckdifferenz von der Fahrzeugsteuerung erfasst wird, welche Teilzweige (6) des Hydrauliksystems durch Ventileinrichtungen (5) mit der Hydraulikpumpe (3) verbunden sind.

5. Verfahren nach einem der Ansprüche 1 bis 4,
**dadurch gekennzeichnet,**
**dass** der Proportionalitätsfaktor abhängig von einer Drehzahl der Hydraulikpumpe (3) bestimmt wird.

6. Verfahren nach Anspruch 3,
**dadurch gekennzeichnet,**
**dass** für den Proportionalitätsfaktor Werte in einer Messserie bestimmt werden und in der Fahrzeugsteuerung abgespeichert sind.

7. Verfahren nach einem der Ansprüche 1 bis 6,
**dadurch gekennzeichnet,**
**dass** der Korrekturfaktor abhängig von einer Drehzahl der Hydraulikpumpe (3) und/oder einem Ort der Druckbestimmung (7) bestimmt wird.

8. Verfahren nach Anspruch 7,
**dadurch gekennzeichnet,**
**dass** für den Korrekturfaktor Werte in einer Messserie bestimmt werden und in der Fahrzeugsteuerung abgespeichert sind.

9. Verfahren nach einem der Ansprüche 1 bis 6,
**dadurch gekennzeichnet,**
**dass** am Ort der Druckbestimmung (7) ein Drucksensor (12) angeordnet ist.

10. Verfahren nach Anspruch 9,
**dadurch gekennzeichnet,**
**dass** die Fahrzeugsteuerung zur Überprüfung des Drucksensors (12) eine Korrelationsmessung durchführt.

## Claims

1. Method for measuring the pressure value of the pressure in a hydraulic system of a working device in an industrial truck, in which a hydraulic pump (3) for generating pressure is driven by a pump motor, and a drive torque of the pump motor (2) is detected by a vehicle controller,
**characterized**
**in that** the drive torque is determined by the vehicle controller as a pressure value of the pressure, multiplied by a proportionality factor in addition to a correction factor.

2. Method according to Claim 1,
**characterized**
**in that** the pump motor (2) is an electric motor (1), and the drive torque is determined from the current and/or voltage.

3. Method according to Claim 1 or 2,
**characterized**
**in that** a pressure difference for a pressure reduction (ΔP) up to a location of the pressure-determining process (7) is included in the correction factor.

4. Method according to Claim 3,
**characterized**
**in that**, in order to determine the pressure difference, the vehicle controller detects which partial branches (6) of the hydraulic system are connected to the hydraulic pump (3) by valve apparatuses (5).

5. Method according to one of Claims 1 to 4,
**characterized**
**in that** the proportionality factor is determined as a function of a rotational speed of the hydraulic pump (3).

6. Method according to Claim 3,
**characterized**
**in that** values in a measuring series are determined for the proportionality factor and are stored in the vehicle controller.

7. Method according to one of Claims 1 to 6,
**characterized**
**in that** the correction factor is determined as a function of a rotational speed of the hydraulic pump (3) and/or a location of the pressure-determining process (7).

8. Method according to Claim 7,
**characterized**
**in that** values in the measuring series are determined for the correction factor and are stored in the vehicle controller.

9. Method according to one of Claims 1 to 6,
**characterized**
**in that** a pressure sensor (12) is arranged at the location of the pressure-determining process (7).

10. Method according to Claim 9,
**characterized**
**in that** the vehicle controller carries out a correlation measurement for the checking of the pressure sensor (12).

## Revendications

1. Procédé de mesure de la valeur de pression de la pression dans un système hydraulique d'un dispositif de travail d'un chariot de manutention, dans lequel une pompe hydraulique (3) est entraînée par un moteur de pompe (2) pour générer une pression et un couple moteur du moteur de pompe (2) est détecté par une unité de commande de véhicule,
**caractérisé en ce que** l'unité de commande de véhicule détermine le couple moteur multiplié par un facteur de proportionnalité en plus d'un facteur de correction en tant que valeur de pression de la pression.

2. Procédé selon la revendication 1,
**caractérisé en ce que** le moteur de pompe (2) est un moteur électrique (1) et **en ce que** le couple moteur est déterminé à partir du courant et/ou de la tension.

3. Procédé selon la revendication 1 ou 2, **caractérisé en ce qu'**une différence de pression correspondant à une chute de pression (ΔP) se produisant jusqu'à l'endroit de la détermination de la pression (7) est prise en compte dans le calcul du facteur de correction.

4. Procédé selon la revendication 3,
**caractérisé en ce que**, pour déterminer la différence de pression, l'unité de commande de véhicule détecte quelles branches partielles (6) du système hydraulique sont reliées à la pompe hydraulique (3) par des dispositifs à soupapes (5).

5. Procédé selon l'une quelconque des revendications 1 à 4,
**caractérisé en ce que** le facteur de proportionnalité est déterminé en fonction d'une vitesse de rotation de la pompe hydraulique (3).

6. Procédé selon la revendication 3,
**caractérisé en ce que**, pour obtenir le facteur de proportionnalité, des valeurs sont déterminées dans une série de mesures et sont enregistrées dans l'unité de commande de véhicule.

7. Procédé selon l'une quelconque des revendications 1 à 6,
**caractérisé en ce que** le facteur de correction est déterminé en fonction d'une vitesse de rotation de la pompe hydraulique (3) et/ou d'un endroit de la détermination de la pression (7).

8. Procédé selon la revendication 7,
**caractérisé en ce que**, pour obtenir le facteur de correction, des valeurs sont déterminées dans une série de mesures et sont enregistrées dans de l'unité de commande de véhicule.

9. Procédé selon l'une quelconque des revendications 1 à 6,
**caractérisé en ce qu'**un capteur de pression (12) est disposé à l'endroit de la détermination de la pression (7).

10. Procédé selon la revendication 9,
**caractérisé en ce que** l'unité de commande de véhicule effectue une mesure de corrélation pour tester le capteur de pression (12).
